# EUROPÄISCHE PATENTSCHRIFT

(11) **EP 0 347 492 B1**
(45) Veröffentlichungstag und Bekanntmachung des Hinweises auf die Patenterteilung: **23.12.1992**
(21) Anmeldenummer: 88118137.4
(22) Anmeldetag: 31.10.1988
(51) Int. Cl.: A61G 5/00

(54) **Faltbarer Rollstuhl**
Foldable wheel chair
Fauteuil roulant pliable

(30) Priorität: 18.06.1988 CH 2337/88
(43) Veröffentlichungstag der Anmeldung: 27.12.1989
(73) Patentinhaber: Küschall Design AG, 4123 Allschwil (CH)
(72) Erfinder: Küschall, Rainer, 4123 Allschwil (CH)
(74) Vertreter: OK pat AG

(56) Entgegenhaltungen:
- DE-C- 3 708 302
- DE-U- 8 614 849
- FR-A- 2 531 628
- FR-A- 2 563 993
- GB-A- 824 548
- US-A- 2 927 631

## Beschreibung

Die Erfindung betrifft einen faltbaren Rollstuhl mit zwei seitlichen Rahmen, welche die Antriebs- und Laufräder tragen und miteinander durch zwei in Ebenen quer zur Fahrtrichtung liegende, gekreuzte Streben verbunden sind, die im Kreuzungspunkt drehbar verbunden und um ihre Drehachse scherenartig bewegbar sind, wobei die Streben an den unteren Enden an den Rahmen angelenkt sind und an den oberen Enden in Fahrtrichtung liegende Sitzrohre eines Sitzes tragen, die bei entfaltetem Rollstuhl auf an den Rahmen vorgesehene Einrastteile zu liegen kommen, und wobei jede Strebe oberhalb des Kreuzungspunktes durch eine Drehlasche mit dem benachbarten Rahmen gelenkig verbunden ist.

Sogenannte Kreuzstreben-Faltrollstühle sind seit vielen Jahren bekannt. Die ältesten Rollstühle dieser Art, die es seit über 50 Jahren gibt, (z.B. nach dem Patent von Everest und Jennings) weisen ein Gleit- und Führungsstück auf, über das Sitzrohr und Rückenlehne mit dem Rahmen verbunden sind, und vorn am Sitzrohr ein Führungsrohr, welches teleskopartig im Rahmen versenkbar ist. Zur Gewichtseinsparung sind zwar bereits Kreuzstreben-Faltrollstühle ohne Gleit- und Führungsstück und ohne Teleskopverbindungen vorgeschlagen worden, jedoch haben sich diese nicht durchgesetzt, da sie beim Falten und Entfalten des Rollstuhls zu grosses Spiel aufweisen, im entfalteten Zustand mangels fester Verbindung zwischen Rahmen und Sitzrohr zu wenig stabil sind und insbesondere noch weniger Stabilität aufweisen als die 50 Jahre alte Konstruktion nach Everest und Jennings.

Bei einem anderen bekannten faltbaren Rollstuhl (DE-C-37 08 302) ist der Sitz so ausgebildet, dass er nicht nur verschiebbar, sondern auch kippbar ist. Zu diesem Zweck ist ein aufwendiger Tragkörper vorgesehen, der mit einem Sitzkörper den Sitz bildet. Damit der Sitz ordnungsgemäss positioniert werden kann, weist der Tragkörper Ausnehmungen auf, in denen die aus Rohrabschnitten bestehenden Streben den Tragkörper durchqueren. Der Sitz ist dabei so ausgebildet, dass er praktisch in jeden faltbaren oder zusammenklappbaren Rollstuhl einsetzbar ist, da es im Prinzip nur darauf ankommt, die Ausnehmungen und zusätzlich zu diesen vorgesehene Einhängebügel so zu wählen, dass sie mit den Streben bzw. Rahmen zusammenwirken können. Ueber spezielle Merkmale dieses bekannten Rollstuhls, die diesem zu ausreichender Stabilität bei gleichzeitiger Gewichtseinsparung verhelfen würden, ist in der DE-C-37 08 302 nichts angegeben. Da dort der Sitz fixiert werden kann, nachdem die gewünschte Position erreicht ist, damit er eine mit Bezug auf den Tragrahmen unverrückbare, feste Position einnimmt, ist davon auszugehen, dass die mittels Verschraubung erfolgende Befestigung des Sitzes an dem Tragrahmen auch dazu dient, den Rollstuhl in seinem entfalteten Zustand zu fixieren. Das ist aufwendig, denn es erfordert Verschraubungsmittel für die Fixierung, und überdies in der Handhabung umständlich.

Bei einem weiteren bekannten Rollstuhl, welcher der eingangs angegebenen Bauweise entspricht (DE-U-86 14 849), soll die erforderliche Stabilität im wesentlichen mit einer besonderen, verspannbaren Schwenkverbindung am Kreuzungspunkt der Kreuzstreben erreicht werden. An den Rahmenoberteilen hochstehende, feste gabelförmige Aufnahmen für die Sitzrohre müssen notwendigerweise genügend "offen" sein, damit die Sitzrohre beim Entfalten und Falten des Rollstuhles ein- und ausschwenken können. Deshalb können sie die Sitzrohre zwar vertikal stützen, aber nicht seitlich greifen, um wesentlich zur Stabilität des entfalteten Rollstuhles beizutragen.

Aufgabe der Erfindung ist es, einen faltbaren Rollstuhl der eingangs genannten Art so auszubilden, dass sich auf einfache Weise und unter gleichzeitiger Gewichtseinsparung im entfalteten Zustand die gekreuzten Streben fest und spielfrei mit den Rahmen verbinden lassen, so dass dann der Rollstuhl in sich völlig stabil ist.

Diese Aufgabe ist erfindungsgemäss dadurch gelöst, dass die Einrastteile, die an den über eine Rückenlehne verbundenen Rahmen befestigt sind, durch die beim Entfalten einschnappenden Sitzrohre elastisch verformbare Aufnahmestücke aufweisen.

Demnach weist der erfindungsgemässe Rollstuhl eine besondere Einschnappverbindung zwischen den Sitzrohren und den an den Rahmen befestigten Einrastteilen auf. Dadurch sind die eingerasteten Sitzrohre nicht nur vertikal gestützt, sondern über eine seitenstabile, sehr feste und praktisch spielfreie Verbindung an den Rahmen fixiert.

Vorteilhafte weitere Ausgestaltungen der Erfindung bilden den Gegenstand der abhängigen Ansprüche. In der Ausgestaltung nach den Ansprüchen 2 und 3 wird die feste Verbindung erzielt durch einen speziell berechneten Bewegungsablauf der Sitzrohre über den Drehlaschen-Anlenkpunkt sowie genau für den Radius dieser Bewegung konstruierte Aufnahmestücke und deren Materialwahl, welche die richtige elastische Verformung der Aufnahmestücke beim Einschnappen der Sitzrohre zulässt.

Ein Ausführungsbeispiel der Erfindung wird im folgenden unter Bezugnahme auf die Zeichnungen näher beschrieben. Es zeigt
- Fig. 1: eine perspektivische Darstellung einer bevorzugten Ausführungsform des Rollstuhls nach der Erfindung,
- Fig. 2: den Rollstuhl nach Fig. 1 in Vorderansicht,
- Fig. 3: den Rollstuhl nach Fig. 1 in Seitenansicht,
- Fig. 4: in vier aufeinanderfolgenden Darstellungen von links nach rechts den Vorgang des Faltens des Rollstuhls zur Erläuterung des Bewegungsablaufes des Systems aus gekreuzten Streben und Drehlaschen, und
- Fig. 5: in vergrößerter Darstellung ein Einrastteil.

Fig. 1 zeigt in perspektivischer Darstellung einen faltbaren Rollstuhl mit zwei seitlichen Rahmen 10a, 10b, die jeweils aus Stahlrohr bestehen und jeweils eine in sich verwindungssteif ausgebildete Konstruktion darstellen. Am hinteren Ende erstreckt sich von jedem Rahmen ein Griffrohr 12a bzw. 12b nach oben. Die Rahmen 10a, 10b tragen Antriebsräder 14a, 14b und Laufräder 16a, 16b. Die Rahmen 10a, 10b bilden jeweils ein Rahmenviereck, das am hinteren Ende durch eine Platte 18a bzw. 18b versteift ist. In den Platten 18a, 18b sind Öffnungen 20a bzw. 20b vorgesehen zum Befestigen der Achse des zugeordneten Antriebsrades 14a, 14b an unterschiedlichen Stellen, z.B. je nach der Körpergröße des Rollstuhlfahrers, der gewünschten Sitzneigung, usw. Vorn verlaufen die Rahmenschenkel des Rahmenvierecks schräg und führen zu einem Fußpodest 22, das als Bügel ausgebildet ist, der an dem Rahmen 10b angelenkt und an dem anderen Rahmen 10a einrastbar ist, wie es in den Fig. 1 und 2 ohne weiteres zu erkennen ist.

Die beiden Rahmen 10a, 10b sind durch zwei in Ebenen quer zur Fahrtrichtung liegende gekreuzte Streben 24a, 24b verbunden. Die Streben 24a, 24b sind in ihrem Kreuzungspunkt drehbar verbunden und um ihre Drehachse 26, in der der Kreuzungspunkt liegt, scherenartig bewegbar. An den unteren Enden sind die Streben 24a, 24b an den Rahmen 10b bzw. 10a angelenkt. An ihren oberen Enden tragen die Streben 24a, 24b jeweils ein Sitzrohr 28a bzw. 28b. Die Sitzrohre 28a, 28b sind mit den Streben 24a, 24b starr verbunden, z.B. verschweißt. Die Streben und die Sitzrohre bestehen beispielshalber jeweils ebenfalls aus Stahlrohr. Die Sitzrohre 28a, 28b erstrecken sich parallel zur Fahrtrichtung, wie es aus den Fig. 1 bis 3 ohne weiteres zu erkennen ist. An den oberen horizontalen Schenkeln jedes Rahmenvierecks sind zwei Einrastteile 30a, 30b befestigt, welche elastisch verformbare Aufnahmestücke aufweisen, in die die Sitzrohre 28a, 28b einschnappen können. In dem dargestellten Ausführungsbeispiel sind die Einrastteile insgesamt als elastisch verformbare Aufnahmestücke ausgebildet. Eine weitere Ausführungsform bestünde darin, auf einem Sockel, der mit dem Rahmenrohr verbunden wird, ein elastisch verformbares Aufnahmestück vorzusehen. Fig. 5 zeigt in vergrößerter Darstellung ein als Aufnahmestück ausgebildetes Einrastteil mit Durchgangsbohrungen 31′, 31˝, welche bei montiertem Einrastteil mit einem entsprechenden Durchgangsloch im Rahmen fluchten, so daß jedes Einrastteil mittels einer Schraube am Rahmen befestigbar ist.

Die Streben 24a, 24b weisen an ihren unteren Enden jeweils ein zum Sitzrohr 28a bzw. 28b paralleles Anlenkrohr 34a bzw. 34b auf, das am zugeordneten Rahmen 10a bzw. 10b drehbar befestigt ist. Die drehbare Befestigung besteht im dargestellten Ausführungsbeispiel aus je zwei Blöcken 36, 37, die so wie die Einrastteile am Rahmen befestigt sind und Sacklöcher aufweisen, in die die Anlenkrohrenden eingeführt sind, wie es in Fig. 1 ohne weiteres zu erkennen ist. Das Anlenkrohr kann ebenfalls ein Stahlrohr sein, das wie das Sitzrohr auf oben beschriebene Weise mit der zugeordneten Strebe verbunden ist. Der Rollstuhl wird durch Bespannungen B1, B2 und B3 aus Textilstoff od.dgl.,die die Rückenlehne, den Sitz bzw. eine Unterschenkelauflage bilden. Gemäß der Darstellung in den Fig. 2 bis 4 ist jede Strebe 24a, 24b oberhalb des Kreuzungspunktes durch eine Drehlasche 40a, 40b mit dem benachbarten Rahmen 10a bzw. 10b gelenkig verbunden. Die Drehlaschen 40a, 40b sind jeweils in einem Block 42a bzw. 42b drehbar befestigt, der seinerseits an dem zugeordneten Rahmen 10a bzw. 10b befestigt ist, z. B. ebenfalls mittels einer durchgesteckten Schraube wie die Einrastteile 30a, 30b. Die Befestigungsstellen der Blöcke 42a, 42b an den Rahmen 10a, 10b sind in Fig. 3 zu erkennen. Die Lage der Anlenkpunkte der Drehlaschen, d.h. deren Drehbefestigungspunkte an den Blöcken 42a, 42b einerseits und den Streben 24a, 24b andererseits, sowie die Länge der Drehlaschen sind so gewählt, daß die Sitzrohre 28a, 28b bei ihrer Bewegung zu den Einrastteilen 30a, 30b mit einem bestimmten Radiusverlauf von oben her in die Aufnahmestücke gelangen. Der Radiusverlauf und einzelne Bewegungsphasen der Sitzrohre sind in Fig. 5 mit unterbrochenen Linien angedeutet. Dieser Bewegungsablauf ergibt sich, wenn die gekreuzten Streben 24a, 24b gemäß der Darstellung in Fig. 4 (von links nach rechts) in die gefaltete Stellung gebracht werden.

Fig. 5 zeigt weiter, daß der Querschnitt der Aufnahmestücke oder Einrastteile 30a, 30b dem der Sitzrohre 28a, 28b entspricht, aber abgestimmt auf einen überexzentrischen Bewegungsablauf der Sitzrohre oben so weit offen ist, daß die Sitzrohre unter vorübergehender elastischer Verformung der Aufnahmestücke in diese einrastbar sind. Die elastische Verformung ist in Fig. 5 oben rechts mit gestrichelten Linien bei dem Einrastteil 30a angedeutet.

Da bei dem oben beschriebenen Rollstuhl die Sitzbespannung B2 an den Sitzrohren 28a, 28b angebracht ist, wird die Einschnappverbindung zwischen Sitzrohren und Rahmen 10a, 10b durch das Gewicht des Rollstuhlfahrers zusätzlich gesichert. Die Bespannung B2 ist im Bereich der Einrastteile 30a, 30b ausgespart (vgl. Fig. 3), so daß sie das Einschnappen der Sitzrohre 28a, 28b in die Einrastteile nicht behindert.

## Patentansprüche

1. Faltbarer Rollstuhl mit zwei seitlichen Rahmen (10a, 10b), welche die Antriebs- und Laufräder (14a, 14b; 16a, 16b) tragen und miteinander durch zwei in Ebenen quer zur Fahrtrichtung liegende, gekreuzte Streben (24a, 24b) verbunden sind, die im Kreuzungspunkt drehbar verbunden und um ihre Drehachse (26) scherenartig bewegbar sind, wobei die Streben (24a, 24b) an den unteren Enden an den Rahmen (10a, 10b) angelenkt sind und an den oberen Enden in Fahrtrichtung liegende Sitzrohre (28a, 28b) eines Sitzes (B2) tragen, die bei entfaltetem Rollstuhl auf an den Rahmen (10a, 10b) vorgesehene Einrastteile (30a, 30b) zu liegen kommen, und wobei jede Strebe (24a, 24b) oberhalb des Kreuzungspunktes durch eine Drehlasche (40a, 40b) mit dem benachbarten Rahmen (10a, 10b) gelenkig verbunden ist,
dadurch **gekennzeichnet,** dass die Einrastteile (30a, 30b), die an den über eine Rückenlehne (B1) verbundenen Rahmen (10a, 10b) befestigt sind, durch die beim Entfalten einschnappenden Sitzrohre (28a, 28b) elastisch verformbare Aufnahmestücke aufweisen.

2. Rollstuhl nach Anspruch 1, dadurch gekennzeichnet, daß die Lage der Anlenkpunkte der Drehlaschen (40a, 40b) und die Länge der Drehlaschen so gewählt sind, daß die Sitzrohre (28a, 28b) bei ihrer Bewegung zu den Einrastteilen (30a, 30b) mit einem bestimmten Radiusverlauf von oben her in die Aufnahmestücke gelangen.

3. Rollstuhl nach Anspruch 2, dadurch gekennzeichnet, daß der Querschnitt der Aufnahmestücke dem der Sitzrohre (28a, 28b) entspricht, aber abgestimmt auf einen überexzentrischen Bewegungsablauf der Sitzrohre (28a, 28b) oben so weit offen ist, daß die Sitzrohre (28a, 28b) unter vorübergehender elastischer Verformung der Aufnahmestücke in diese einrastbar sind.

4. Rollstuhl nach einem der Ansprüche 1 bis 3, dadurch gekennzeichnet, daß die Streben (24a, 24b) an ihren unteren Enden jeweils ein zum Sitzrohr (28a, 28b) paralleles Anlenkrohr (34a, 34b) tragen, das am zugeordneten Rahmen (10a, 10b) drehbar befestigt ist.

5. Rollstuhl nach Anspruch 4, dadurch gekennzeichnet, daß die Streben (24a, 24b) mit ihren Sitz- und Anlenkrohren (28a, 34a; 28b, 34b) jeweils verschweißt sind.

6. Rollstuhl nach einem der Ansprüche 1 bis 5, dadurch gekennzeichnet, daß Rückenlehne (B1) und Sitz (B2) jeweils aus einer Bespannung zwischen zwei Griffrohren (12a, 12b) der Rahmen (10a, 10b) bzw. zwischen den beiden Sitzrohren (28a, 28b) bestehen.

7. Rollstuhl nach einem der Ansprüche 1 bis 6, dadurch gekennzeichnet, daß jeder Rahmen (10a, 10b) durch eine Platte (18a, 18b) versteift ist, in der Öffnungen (20a, 20b) vorgesehen sind zum Befestigen der Achse des zugeordneten Antriebsrades (14a, 14b) an unterschiedlichen Stellen.

8. Rollstuhl nach einem der Ansprüche 1 bis 7, gekennzeichnet durch ein Fußpodest (22), das als Bügel ausgebildet ist, der an dem einen Rahmen (10b) angelenkt und an dem anderen Rahmen (10a) einrastbar ist.

## Claims

1. A foldable wheelchair with two lateral frames (10a, 10b) which support the drive wheels and running wheels (14a, 14b; 16a, 16b) and which are attached to each other by means of two crossed struts (24a, 24b) lying in planes transverse to the direction of motion, which struts are rotatably connected at their crossing point and are movable like scissors about their axis of rotation (26), wherein the struts (24a, 24b) are pivotally connected at their lower ends to the frames (10a, 10b) and at their upper ends support seat tubes (28a, 28b) of a seat (B2), which seat tubes extend in the direction of motion and are received by securing parts (30a, 30b) provided on the frames (10a, 10b) when the wheelchair is unfolded, and wherein each strut (24a, 24b) is pivotally connected above the crossing point to the adjacent frame by means of a rotatable latch (40a, 40b), characterised in that the securing parts (30a, 30b), which are fastened to the frames which are connected via a back rest (B1), have receiving pieces which are elastically deformable by the seat tubes (28, 28b) which snap in during unfolding.

2. A wheelchair according to Claim 1, characterised in that the position of the pivot points of the rotatable latches (40a, 40b) and the length of the rotatable latches are selected so that the seat tubes (28a, 28b) reach the receiving pieces from above with a given radial sweep during their movement towards the securing parts (30a, 30b).

3. A wheelchair according to Claim 2, characterised in that the cross-section of the receiving pieces corresponds to that of the seat tubes (28a, 28b), but is open above to an extent matched with an over-eccentric movement of the seat tubes (28a, 28b) so that the seat tubes (28a, 28b) can be latched in the receiving pieces with a temporary elastic deformation of the latter.

4. A wheelchair according to any one of Claims 1 to 3, characterised in that the struts (24a, 24b) each support a pivotal tube (34a, 34b), which is parallel to the seat tube (28a, 28b), at their lower ends, which pivotal tube is rotatably fastened to the associated frame (10a, 10b).

5. A wheelchair according to Claim 4, characterised in that the struts (24a, 24b) are each welded to their seat tubes and pivotal tubes (28a, 34a; 28b, 34b).

6. A wheelchair according to any one of Claims 1 to 5, characterised in that the back rest (B1) and the seat (B2) each comprise a covering between two gripping tubes (12a, 12b) of the frame (10a, 10b) or between the two seat tubes (28a, 28b).

7. A wheelchair according to any one of Claims 1 to 6, characterised in that each frame (10a, 10b) is stiffened by a plate (18a, 18b) in which openings (20a, 20b) are provided for fastening the axle of the associated drive wheel (14a, 14b) in different positions.

8. A wheelchair according to any one of Claims 1 to 7, characterised by a foot rest (22), which is formed as a stirrup piece and which is pivotally connected to one frame (10b) and which can be latched to the other frame (10a).

## Revendications

1. Fauteuil roulant pliable, comportant deux cadres latéraux (10a,10b), qui portent les roues motrices et les roues porteuses (14a,14b; 16a,16b) et sont mutuellement assemblés par deux entretoises en croix (24a,24b), situées dans des plans perpendiculaires à la direction de marche, qui sont assemblées à rotation à leur point de croisement et peuvent être déplacées à la manière de leviers croisés autour de leur axe de rotation (26), les entretoises (24a,24b) étant articulées aux cadres (10a,10b) à leurs extrémités inférieures et portant, à leurs extrémités supérieures, des tubes (28a,28b) d'une assise (B2) qui sont situés dans la direction de marche et qui, lorsque le fauteuil roulant est déplié, viennent se placer sur des pièces de verrouillage (30a,30b) prévues sur les cadres (10a,10b), et chaque entretoise (24a,24b) étant, au-dessus du point de croisement, articulée au cadre voisin (10a,10b) par une patte rotative (40a,40b),
**caractérisé** en ce que les pièces de verrouillage (30a,30b), qui sont fixées sur les cadres (10a,10b) assemblés par un dossier (B1), présentent des éléments récepteurs qui peuvent être élastiquement déformés par les tubes d'assise (28a,28b) s'enclenchant lors du dépliage.

2. Fauteuil roulant selon la revendication 1, **caractérisé** en ce que la position des points d'articulation des pattes rotatives (40a, 40b) et la longueur des pattes rotatives sont choisies de telle sorte que les tubes d'assise (28a, 28b), lors de leur déplacement vers les pièces de verrouillage (30a, 30b), arrivent par le haut avec une allure de rayon donnée dans les éléments récepteurs.

3. Fauteuil roulant selon la revendication 2, **caractérisé** en ce que la section des éléments récepteurs correspond à celle des tubes d'assise (28a, 28b), mais est ouverte vers le haut, d'une manière adaptée à un déroulement surexcentrique du mouvement des tubes d'assise (28a, 28b), suffisamment pour que les tubes d'assise (28a, 28b) puissent être enclenchés dans les éléments récepteurs avec une déformation élastique provisoire de ces derniers.

4. Fauteuil roulant selon l'une des revendications 1 à 3, **caractérisé** en ce que les entretoises (24a,24b) portent, à leurs extrémités inférieures, un tube d'articulation respectif (34a,34b), parallèle au tube d'assise (28a,28b) et fixé à rotation sur le cadre associé (10a,10b).

5. Fauteuil roulant selon la revendication 4, **caractérisé** en ce que les entretoises (24a, 24b) sont respectivement soudées avec leurs tubes d'assise et d'articulation (28a,34a ; 28b,34b).

6. Fauteuil roulant selon l'une des revendications 1 à 5, **caractérisé** en ce que le dossier (B1) et l'assise (B2) sont chacun constitués d'une pièce de tissu, respectivement tendue entre deux poignées tubulaires (12a,12b) des cadres (10a,10b) ou entre les deux tubes d'assise (28a,28b).

7. Fauteuil roulant selon l'une des revendications 1 à 6, **caractérisé** en ce que chaque cadre (10a, 10b) est renforcé par une plaque (18a, 18b), dans laquelle sont prévues des ouvertures (20a, 20b) pour fixer à différentes positions l'axe de la roue motrice associée (14a,14b).

8. Fauteuil roulant selon l'une des revendications 1 à 7, **caractérisé** en ce qu'un repose-pieds (22), configuré en étrier, est articulé à l'un des cadres (10b) et peut être enclenché sur l'autre cadre (10a).
